# EUROPÄISCHE PATENTSCHRIFT

(11) **EP 0 822 293 B1**
(45) Veröffentlichungstag und Bekanntmachung des Hinweises auf die Patenterteilung: **21.11.2001**
(21) Anmeldenummer: 97110956.6
(22) Anmeldetag: 02.07.1997
(51) Int. Cl.: E01B 27/00

(54) **Verfahren zum Einbringen von Füllmaterial unter eine feste Fahrbahn und Vorrichtung zur Durchführung des Verfahrens**
Method and apparatus for the introduction of a filler material under a road or track surface
Méthode et appareil pour l'introduction d'un matériau de charge sous une voie

(30) Priorität: 03.08.1996 DE 19631430
(43) Veröffentlichungstag der Anmeldung: 04.02.1998
(73) Patentinhaber: ED. ZÜBLIN AG, D-70567 Stuttgart (DE)
(72) Erfinder: Nussbaumer, Manfred, Prof., 71229 Leonberg (DE)
(74) Vertreter: Riedel, Peter, Dipl.-Ing.

(56) Entgegenhaltungen:
- WO-A-91/08056
- US-A- 2 068 714
- US-A- 4 451 180

## Beschreibung

Seit einigen Jahren haben sich im Eisenbahnoberbau Betonfahrbahnen bewährt. Bei diesen Betonfahrbahnen, wie sie z.B. in der Zeitschrift Beton 7/95, S. 480-483, oder in Bautechnik 72 (1995), Heft 1, Seiten 2 bis 10, beschrieben sind, handelt es sich um eine endlos verlegte Betonplatte, in der die Schwellen fest eingebunden sind oder auf der die Schienen unmittelbar befestigt werden.

Die Schienen müssen nicht unbedingt auf Schwellen verlegt sein, sondern können auch, mittels Schienenbefestigungen angebracht, direkt auf einer Betonplatte verlaufen. Die feste Fahrbahn ist meist mehrschichtig aufgebaut: Über einer Frostschutzschicht befindet sich eine sogenannte hydraulische Tragschicht (HGT) aus Magerbeton und darüber wieder eine Schicht aus hartem Beton, der die Schwellen für die Schienen oder direkt die Schienen trägt.

Beim Betrieb solcher Fahrbahnen, aber auch jeder anderen Art von fester Fahrbahn, sei es im Gleisbau, im Straßenbau oder im Flugpistenbau, entsteht ein Problem, wenn sich der Untergrund unter der Fahrbahn setzt. Einer solchen Setzung des Untergrundes folgt die feste Fahrbahn. Die Folge sind Höhenabweichungen von der planmäßigen Lage, die z.B. bei der Schienenlage auf Schnellbahnstrecken millimetergenau sein muß. Auch durch den Einfluß von Bauarbeiten kann es zu Veränderungen der Schienenlage kommen. Auch könnte es erforderlich sein, einen Abschnitt einer Bahnstrecke nachträglich über seine anfänglich geplante und ausgeführte Höhe anzuheben (z.B. in Folge von Planungsänderungen).

Bisher standen Techniken wie im Autobahnbau bei Betonfahrbahnen zur Verfügung. Dabei wird die Fahrbahnplatte angebohrt und mit aushärtendem Injektionsgut unterpreßt. Diese Form der Injektion verläuft nicht sehr zielgerichtet, da sie punktförmig aus der Injektionslanze austritt und die Einhaltung der planmäßigen Querneigung des Gleisstranges nicht kontrollier- und steuerbar ist. Besser ist es dagegen, das Injektionsmaterial gezielt und im geeigneten Umfang an den Ort der vorgesehenen Lageveränderung bzw. Lagestabilisierung (hier bloßes Auffüllen eines Hohlraumes) zu bringen.

In der DE 43 19 470 C1 wird ein Verfahren beschrieben, bei dem zum Ausgleich von Setzungen unter einer endlos verlegten festen Fahrbahn durch horizontal in der Betonplatte eingegossene Rohre über ungefähr vertikale Austrittsöffnungen aushärtendes Verpreßgut zwischen Betonplatte und Untergrund eingepreßt wird. Dabei wird die Betonplatte in der Regel durch das Einpressen angehoben.

Nachteil dieses Verfahrens ist, daß die Betonplatte wegen der Gefahr von Setzungen auf ihrer gesamten Länge mit einem umfangreichen Röhrensystem ausgerüstet werden muß, ganz gleich, ob nun Setzungen eintreten oder nicht.

Außerdem kann die Höhenlage, insbesondere das Einhalten der Quemeigung der Betonplatte, zwar mit gezieltem Einpressen in etwa, nicht aber mit besonders großer Präzision, selbst durch einseitiges Einpressen, gesteuert werden.

Auch sind nachträgliche, erneute Ausfüllungen an der gleichen Stelle nur dann möglich, wenn die Verfüllrohre nach der Injektion des Materials gründlich von der aushärtenden Masse gesäubert wurden.

Aus der US 2,068,714 ist eine Einrichtung für Schienenfahrbahnen bekannt, mit denen das jeweilige Höhenniveau der beiden auf einem Schotterbett verlegten Gleisschienen bedarfsweise veränderbar ist Hierfür ist vorgesehen, die Schwellen als Stütze für die Gleisschienen an ihren jeweiligen Enden auf einem Betonsockel zu lagern, der mit einem zylindrischen Körper in einen behälterförmigen Teil des Lagers eintaucht, welcher im Schotterbett ruht. Zum Anheben des schwelletragenden Sockelteils wird in den Zwischenraum des Sockelteils und dem Behälterboden Füllsand eingebracht, der nach Absenken des längsverschieblichen Sockelteils eine Anhebung des Schwellenendes ermöglicht. Zum Absenken des Schwellenendes wird entsprechend die Dicke der Sandschicht in dem Lagerbehälter durch Aufblasen von Sand verringert.

Daher bestand weiterhin der Bedarf nach einem Verfahren, welches erlaubt, Fahrbahnen, in denen keine Vorkehrungen in Form eines eingebauten Röhrensystems vorhanden sind, anzuheben und auch nur dort anzuheben, wo tatsächlich Bedarf besteht. Desweiteren sollte ein mehrfaches Anheben/Unterfüttern hintereinander in unregelmäßigen Zeitabständen wegen der oft langandauernden Setzungsvorgänge im Untergrund ohne Probleme möglich sein. (Setzungen bei höheren Bahndämmen auf weichem Untergrund können Jahrzehnte dauern.) Und die neu unter die Fahrbahn eingebrachte Schicht sollte in der Lage sein, flexibel auf weitere Setzungen zu reagieren und damit Lastspitzen auszugleichen.

Dies wird erfindungsgemäß dadurch erreicht, daß eine Substanz unter die feste Fahrbahn eingebracht wird, die aus vielen kleinen Teilchen besteht, die sich bei Krafteinwirkung wie ein Korngerüst verhalten und die Kräfte aus der Betonfahrbahn auf den Unterbau der festen Fahrbahn übertragen. Besonders vorteilhaft ist dabei eine Substanz, die durch die Rauhheit der Oberfläche und durch die Lagerungsdichte einen hohen Winkel der inneren Reibung aufweist; damit wird ein seitlicher Austritt der Teilchen unter dem Oberbau, der zu einer erneuten Absenkung führen würde, praktisch verhindert. Bei sehr großen Absenkungen und entspechender Unterfütterung am Rande der festen Fahrbahn könnte eine zusätzliche Versiegelung des Randes der festen Fahrbahn gegen den Austritt von Teilchen vorteilhaft sein, z.B. durch eine Abschottung mittels Beton oder Stahlwand.

Eine solchermaßen deformierbare Substanz als Unterfütterung ist auch besser als ein Festkörper in der Lage, eine gewisse Dämpfung der durch Fahrzeuge ausgelösten Schwingungen zu bewirken.

Es wird darauf hingewiesen, daß die Unterfütterung im Falle eines mehrschichtigen Aufbaus der festen Fahrbahn selbstverständlich unter jede dieser Schichten eingebracht werden kann, wenn der Verbund zwischen diesen Schichten hinreichend schwach genug ist, oder künstlich, z.B. durch eine dort eingebrachte Folie, geschwächt wurde.

Unterfütterung ist somit unterhalb der Betonplatte, unterhalb der HGT oder/und unterhalb der Frostschutzschicht möglich.

Als Material für die Unterfüllung findet vorzugsweise Sand Verwendung, wobei besonders vorteilhaft diejenigen Sandsorten sind, die scharfkantiges Korn aufweisen und daher Verschiebungen unter Kräfteeinfluß größeren Widerstand entgegensetzen.

Als Material für die Unterfüllungen eignen sich aber auch andere Stoffe, wie z.B. Kunststoffgranulate, die aus dem Recycling stammen können, oder auch gemahlene Hochofenschlacken, fein zerkleinerte Stoffe aus alten bitumengebundenen Fahrbahnen oder aus dem Betonrecycling, feiner Glasschrot, z.B. aus dem Bildröhrenrecycling, und andere feingekörnte feste und nicht oder nur sehr langsam biologisch abbaubare Materialien.

Das Einbringen dieser Materialien unter die feste Fahrbahn hat dabei, im Gegensatz zu den Verfahren gemäß Stand der Technik, so zu erfolgen, daß die fein gekörnte Substanz in ein Fluid als Trägermaterial eingebracht wird. Durch den Wegfall der Kontaktreibung zwischen den einzelnen Körnern wird auf diese Weise eine leicht bewegliche Mischung geschaffen, die unter die feste Fahrbahn gepumpt werden kann, wo schließlich eine Sedimentation der Körner erfolgt. Ein artverwandtes Einspülen von Sand als Gründung für Unterwasserbauten wird z.B. in der DE 21 31 501 beschrieben.

Die Sedimentation findet dabei vor allem an den Stellen statt, an denen der Hohlraum unter der festen Fahrbahn am größten ist, da dort auch die geringsten Strömungsgeschwindigkeiten herrschen. Das Verfahren wirkt somit von selbst ohne menschliches Zutun ausgleichend auf Unterschiede in der Größe der Hohlräume unter der Fahrbahn. Das Absetzen erfolgt dabei, ausgehend von der Einströmöffnung durch die Fahrbahn, in einer Form ähnlich einem Pfannkuchen, an dessen Oberfläche ständig in ihrer Lage veränderliche, temporäre, Transportkanäle weiteren Nachschub an mit Füllmaterial beladenem Trägermaterial nach weiter außen transportieren, wo dann aufgrund wieder geringer Strömungsgeschwindigkeit eine Abscheidung mit weiterer Vergrößerung des Pfannkuchens erfolgt usw. (s. Fig.3).

Um die eventuell störenden Transportkanäle am Ende des Unterfütterungsvorganges größtenteils zu schließen, kann man am Ende die Einströmungsgeschwindigkeit reduzieren, so daß auch in den engen Kanälen, in denen hohe Strömungsgeschwindigkeiten (Bernoulli) herrschen, diese so weit abgesenkt werden, daß eine Abscheidung unter Verringerung der Kanalgröße erfolgt.

Dem nach der Absetzung des Füllmaterials wieder freigesetzten Trägermaterial wird die Möglichkeit geboten, unter der festen Fahrbahn zu entweichen. Dies ist bei durchlässigen seitlichen Anschüttungen gewährleistet. Das Trägermaterial tritt seitlich unter der festen Fahrbahn aus und kann dort, im Falle eines flüssigen Trägermaterials z.B. in Rinnen, aufgefangen und zur erneuten Mischung mit dem gekörnten Füllmaterial wiederverwendet werden (s.Fig.1). Eine andere Möglichkeit ist der Austritt des fluiden Trägermaterials durch Öffnungen in der festen Fahrbahn nach oben, wo es ebenfalls aufgefangen und wiederverwendet werden kann (s. Fig.2). Als fluides Trägermaterial bietet sich vorzugsweise Wasser an, welches in bewegtem Zustand aufgrund seiner Dichte und Viskosität gute Trageeigenschaften für die meisten Partikel bis hinauf zur Kömungsgröße von Grobsand (bis ca. 2 mm) aufweist. Auch Luft bietet den Vorteil der günstigen Verfügbarkeit, wobei ihre Transportfähigkeit für schwerere Teilchen sandartiger Korngröße durch eine erheblich höhere Geschwindigkeit erreicht wird, damit solche Teilchen sich nicht schon frühzeitig abzulagern beginnen, bevor sie an ihrem Endablagerungsort angelangt sind. Schwere Teilchen müssen daher feinkörniger sein als leichte, um ihre Oberfläche relativ zur Masse zu vergrößern und damit ihr Absetzverhalten im Fluid zu verbessern. Vor allem Kunststoff ist wegen seiner geringeren Dichte auch in normaler sandähnlicher Körnung mit verwirbelter Luft als Trägermaterial unter der festen Fahrbahn abscheidbar.

Besonders vorteilhaft sind eben gerade Absetzgeschwindigkeiten in derjenigen Größenordnung, wie sie bei einer Mischung aus Sand und Wasser auftreten, da ein zu langsames Absetzen wiederum zu einem Austritt von nicht abgesetzter Substanz unter der Fahrbahn hervor, oder aus Öffnungen in der Fahrbahn heraus, führte.

Das Absetzverhalten der Körner in den Zuleitungen bis zum Austritt unter der festen Fahrbahn wird dabei näherungsweise durch das Stokes'sche Reibungsgesetz wiedergegeben:${\text{F}}_{\text{Reibung, Stokes}} \text{= 6 π η r v}$ mit F_{Reibung, Stokes} als der Reibungskraft, die auf ein Körperchen des Radius r wirkt, welches sich relativ zu einem Fluid der Viskosität η mit einer Geschwindigkeit v bewegt. An Stellen, an denen ein Wirbel in der Zuleitung eine der Schwerkraft entgegengesetzte Geschwindigkeitskomponente aufweist, die größer als v ist, wird sich daher das Sandkorn nicht absetzen. Dies bedeutet auch, daß die Strömungsgeschwindigkeit des Fluides in der Zuleitung von der gleichen Größenordnung sein muß, wie die Sinkgeschwindigkeit der Füllmaterialpartikel in ruhendem Fluid, oder aber darüber liegen muß. Da im dynamischen Gleichgewichtszustand des Sinkens Reibungskraft und Gewichtskraft einander gleich sind, und die Gewichtskraft gleich dem Teilchenvolumen mal Teilchendichte ρ_{T} minus Auftrieb (Teilchenvolumen mal Fluiddichte ρ_{F}) ist, gilt für ein als Kugel angenommenes Teilchen (für kompliziertere Teilchenformen muß man noch mit einem Oberflächenfaktor multiplizieren, doch ändert dies bei unserer Relativbetrachtung nicht viel):${\text{v = 2/9 · (ρ}}_{\text{T}} {\text{-ρ}}_{\text{F}} {\text{)/η · r}}^{\text{2}}$

Für Sand in Wasser ist (ρ_{T} - ρ_{F}) ungefähr 1,6 g/cm³, für Sand in Luft ungefähr 2,6 g/cm³. Da die Viskosität η für Luft ungefähr 50 mal geringer ist, als die von Wasser, muß also entweder die Luftgeschwindigkeit (Wirbel) ungefähr 2,6/1,6·50 ≈ 80 mal größer sein als die von Wasser, oder der Durchmesser der Teilchen in Luft muß ungefähr 9 mal geringer sein, als in Wasser der gleichen Geschwindigkeit, oder man wendet eine Kombination der genannten Effekte an.

Genauere Abschätzungen der benötigten Strömungsgeschwindigkeiten bei Verwendung unterschiedlicher fluider Trägermaterialien und Füllmaterialien sind durch Berechnungen unter Verwendung der Navier-Stokes-Gleichung erhältlich.

Will man diesen rechnerischen Aufwand nicht treiben, so kann man für eine Abschätzung der Teilchengeschwindigkeit noch das Newtonsche Widerstandsgesetz, welches für schneller bewegte größere Körper gilt, heranziehen:${\text{F}}_{\text{Reibung, Newton}} {\text{= ½ · c}}_{\text{w}} {\text{· ρ · A · v}}^{\text{2}}$ mit c_{w} als formabhängigem Widerstandsbeiwert (für Kugelform ist c_{w}= 0,35), ρ als Dichte und A als senkrechter, der Strömung entgegenstehender Fläche.

Der wahre Wert wird dann in den allermeisten Fällen zwischen dem durch das Stokes-Gesetz und dem durch das Newton-Gesetz beschriebenen Fall liegen.

Das Mengenverhältnis der Massen von fluidem Trägermaterial zu Füllmaterial kann je nach Tragfähigkeit des Fluides für das betreffende Teilchen und der Viskosität der gebildeten Mischung zwischen 1000:1 und 1:1 variieren, wobei sich z.B. bei Sand in Wasser ein Verhältnis von größenordnungsmäßig 3:1 bis 10:1 als optimal herausgestellt hat. Durch Anheften von Gasblasen an feste Partikel des Füllmaterials kann deren Auftrieb in einem flüssigen Trägermaterial stark erhöht werden, so daß geringere Strömungsgeschwindigkeiten und niedrigere Massenverhältnisse von Trägermaterial zu Füllmaterial möglich sind und zudem auch größere Partikel bei dem Verfahren Anwendung finden können, als sonst möglich wären. Ein Anheften von Gasblasen durch Einblasen von Gas kann dabei durch Zusatz von Flotationshilfsmitteln, ähnlich denen, wie sie in der Erzabtrennung verwendet werden, zum flüssigen Trägermaterial erleichtert werden.

Weiterhin ist es möglich, dem Wasser als Hilfsstoff ein Mittel zuzufügen, welches den Strömungswiderstand des Gemisches verringert und ein Eindringen in kleinere Spalten erleichtert. Solche Mittel, die schon in geringen Konzentrationen wirksam sind, sind z.B. in der Zeitschrift "International Water Power and Dam Construction",Jahrgang 30, Nr.6, S. 53-58 beschrieben ("Reducing drag by polmers for hydro construction"). Die am häufigsten verwendeten Stoffe sind Polyethylenoxid, Polyacrylamid und der aus Naturstoffen (Guar-Bohne) gewonnene Guar-Gummi. Vorteilhaft bei Verwendung dieser Stoffe zur Erniedrigung des Strömungwiderstandes ist, daß sie eine wenn auch nicht starke, so doch spürbare Verklebung der Füllmaterialteilchen bewirken, die aufgrund ihrer Wasserlöslichkeit bei einer nachträglichen erneuten Verfüllung wieder aufgehoben wird.

Im Falle des Guar-Gummis kann jedoch auch, wie es in der Erdölförderung üblich ist, dem Guar-Gummi ein Enzym beigefügt werden, welches den Guar-Gummi zersetzt, so daß nur das Füllmaterial verbleibt. (In der Erdölförderung werden Wasser/Guar-Gummi/Sand-Gemische nach unterirdisch gezündeten Explosionen in die entstandenen feinen Risse eingepreßt, um dem Öl Fließwege zu schaffen. Der später störende, da den Öl-Durchfluß behindernde Guar-Gummi wird daher durch beigemengte Enzyme nachträglich abgebaut.)

Da die sich absetzende Masse sich nicht oder nur geringfügig mit der Betonplatte verbindet, ist ein wiederholtes Unterfüttern der festen Fahrbahn mit dem Füllmaterial nach dem beschriebenen Verfahren ausführbar. Obwohl es möglich ist, das füllmaterialenthaltende Trägermaterial direkt unter die Fahrbahn zu pressen, ist es vorteilhaft, diese so weit vom Untergrund abzuheben, daß die feste Fahrbahn nach dem Ablassen in Sollage kommt (s. Fig.1 und Fig.2). Bei größeren Abweichungen der festen Fahrbahn von der Sollage ist dieser Vorgang abschnittsweise durchzuführen bis die Sollage erreicht wird. Beim Anheben der Fahrbahn auf die endgültige Höhe ist zu berücksichtigen, daß durch geringfügiges Zusammendrücken des Füllmaterials durch den Druck der aufliegenden Fahrbahn noch eine geringfügige Absenkung erfolgt, die durch vorheriges geringfügig höheres Anheben der Fahrbahn über den Sollwert hinaus kompensiert werden kann, oder noch nachträglich bei einer Feinjustierung der Höhe der Fahrbahn erfolgen kann.

Das Anheben der Fahrbahn bzw. die Verringerung der Auflagekraft auf dem Untergrund ist dabei durch ein Gerät möglich, welches sich an der Schiene mechanisch festklammert, während Stempel mit einer Lastverteilungsplatte ausgehend vom Gerät beidseitig außerhalb der festen Fahrbahn auf den Boden gepreßt werden (s. Fig. 1 und Fig.2). Das Gerät kann dabei bevorzugt in der Form eines oder mehrerer auf Rädern laufender Schienenwagen ausgeführt sein. Anstatt sich mechanisch an der Schiene festzuklammern (s.Fig.4a), ist das Festklammern auch mit Magnetkraft an der ferromagnetischen Schiene möglich (s. Fig. 4b).

Das Gerät hat erfindungsgemäß (auch gleich mindestens eines der folgenden Teile an Bord: Vermessungseinrichtungen, Pumpen und Mischvorrichtungen für Trägermaterial und Füllmaterial, Auffangvorrichtungen für wiedergewonnenes Trägermaterial, eventuell mit Separiereinrichtung von nicht abgeschiedenem Füllmaterial und/oder Bodenteilchen, außerdem die nötigen Verbindungsstücke zwischen Gerät und fester Fahrbahn sowie auch Vorräte an Trägermaterial und Füllmaterial.

Das beschriebene Gerät ist dann in der Lage, Stück um Stück die feste Fahrbahn anzuheben, auszurichten und zu unterfüttern.

Der Vorgang kann automatisiert ablaufen, von der Vermessung, zur Einführung der Anschlußstücke für das Fluid vom Transportgerät zu vorhergesehenen Anschlußstücken in der Betonplatte bzw. anderweitigen festen Fahrbahn, dem Anklemmen des Schienenfahrzeugs an den Schienen, dem Anheben und Ausrichten der Betonplatte/festen Fahrbahn, dem Einbringen des fluiden Trägermaterials mit dem eingemischten Füllmaterial und der Sedimentation des Füllmaterials, und gegebenenfalls dem Rückführen des Überschußfluides mit Regenerierung, und dem anschließenden Absetzen der Betonplatte/festen Fahrbahn auf das Füllmaterial in Sollhöhe.

Die Abfolge der automatisierten einzelnen Verfahrensabschnitte wird dabei durch Sensoren überwacht und durch Computer gesteuert: Erst, wenn für die kennzeichnenden Steuergrößen in einem bestimmten Verfahrensabschnitt Sollwerte erreicht sind, befiehlt der Rechner den Wechsel zum darauffolgenden Verfahrensabschnitt. Bei auftretenden Schwierigkeiten ist es vorteilhaft, wenn anwesende menschliche Arbeitskräfte die Probleme beseitigen. Aus diesem Grunde ist auch eine nur teilautomatische Variante des Verfahrens denkbar, bei der die Abfolge der meisten Verfahrensabschnitte hintereinander durch den Menschen überwacht und ausgelöst wird.

Fig.1 zeigt schematisch das Vorgehen am Beispiel eines schotterlosen Oberbaus der Bauart Züblin (Bautechnik 72 (1995), Heft 1, Seiten 2 bis 10), bei dem eine nicht eingezeichnete eingelegte Kunststoffolie zwischen Betontrageplatte (2) und hydraulisch gebundener Trageschicht (HGT) (3) den Verbund so stark verringert, daß beim späteren Anheben lediglich die Betontrageplatte (2) abhebt, während die darunter befindliche hydraulisch gebundene Tragschicht (3) in ihrer ursprünglichen Lage verbleibt. In den entstehenden Hohlraum (4) zwischen HGT (3) und Betontrageplatte (2) wird dann über Zuleitungsrohre (5) durch Einfüllöffnungen (6) in der Betontrageplatte (2) eine Mischung aus Trägermaterial und Füllmaterial eingebracht. Das nach Absetzen des größten Teiles des Füllmaterials wieder entstandene Trägermaterial entweicht dabei hauptsächlich durch den Spalt (7) an der Seite der größten Anhebung. Auf dieser Seite fängt im Falle eines flüssigen Trägermaterials eine Rinne (8) dieses auf. Von dort wird es der Wiederverwendung zugeführt. Das gleiche geschieht auf der anderen Seite mit dem in geringerer Menge austretenden Trägermaterial. Die Rinnen dienen gleichzeitig als Abschottung.

In Fig.1 und Fig.2 sind die Stempel (9) mit ihren anpassungsfähigen Lastverteilungsplatten (10) zum Andrücken an den Boden (14) so ausgeführt, daß deren seitliche Lage zum schienenbeweglichen Wagen (20) und damit auch relativ zum Oberbau nicht veränderbar ist. In einer abgewandelten Bauart ist daher auch dieses Maß durch seitliches Ausfahren der speziellen Situation links und rechts des Oberbaus anpaßbar, was auch zu günstigeren Hebelmomenten führt. Die Stempel können dann im obigen Beispiel auch auf der HGT (3) abgestützt werden. In einer anderen Ausführungsart sind die Stempel selbst als Rinnen für das Auffangen von flüssigem Trägermaterial ausgebildet.

Fig.2 zeigt als Beispiel wieder die Fahrbahn in der obigen Bauweise von Fig.1, diesmal aber entweicht dasTrägermaterial nach Absetzen des größten Teils des Füllmaterials durch Öffnungen (12) durch die Fahrbahn und wird durch Verbindungsstücke (13) der Wiederverwendung zugeführt, oder aber auch, bevorzugt nach Abscheiden von Feststoffanteilen, in die Umwelt entlassen. Bei größeren Hohlräumen (4) zwischen Betontrageplatte (2) und HGT (3) sind Abschottungen (11) gegen Austritt von Füll- und Trägermaterial vorteilhaft, die entweder dauerhaft angebracht werden können (z.B. aus Beton) oder nach Abscheiden des Füllmaterials wieder entfernt werden. Auch hier ist es möglich, die Stempel in der Funktion solcher Abschottungen auszubilden.

Wie bereits erwähnt, stellen die Figuren das Verfahren am Beispiel der Anhebung der Betontragplatte dar; es ist aber auch möglich, stattdessen die HGT samt der darüberbefindlichen Betontragplatte anzuheben, wenn der Verbund zwischen den beiden Schichten stark genug ist.

Fig. 3 zeigt schematisch die Abscheidung des Füllmaterials (15) in Form eines Pfannkuchens unter der Fahrbahn. Stets sich ändernde, entstehende und vergehende Transportkanäle (16) führen zu einem stetigen Wachstum vor allem an den Stellen mit der geringsten Strömungsgeschwindigkeit. Ungefähr in der Mitte des Pfannkuchens ist der Ort (17) unterhalb der Einfüllöffnung in der Fahrbahn. Die Form des Pfannkuchens hängt von der Form des Hohlraums (4) unter der Fahrbahn ab und nimmt bei vollständiger Füllung am Ende eckige Gestalt an.

Fig.4 zeigt Möglichkeiten des Anklammerns an die Schiene (18). Fig.4a ist eine einfache mechanische Variante in Zangenform, Fig. 4b stellt in einfacher Weise das Festhalten an der Schiene (18) mittels Magnetkraft dar, wobei nur der Kern (19) eines Elektromagneten gezeichnet wurde. Die Klammern und Stempel sind dermaßen entlang des anzuhebenden Streckenabschnitts angeordnet und von solcher Stärke, daß sie in Summe Kräfte von mehreren hundert Tonnen aufnehmen können.

### Bezugszeichenliste:

- 1: Betonschwelle
- 2: Betontrageplatte
- 3: hydraulisch gebundene Tragschicht (HGT)
- 4: Hohlraum
- 5: Zuleitungsrohr
- 6: Einfüllöffnung in Betontrageplatte
- 7: Spalt zwischen Betontrageplatte und HGT
- 8: Auffangrinne
- 9: Stempel
- 10: Lastverteilungsplatte
- 11: Abschottung
- 12: Austrittsöffnungen für Trägermaterial
- 13: Verbindungsstück
- 14: Boden
- 15: Füllmaterial
- 16: temporäre Transportkanäle
- 17: Ort unterhalb der Einfüllöffnung
- 18: Schiene
- 19: Kern eines Elektromagneten
- 20: schienenbeweglicher Wagen

## Patentansprüche

1. Verfahren zum Einbringen von Füllmaterial unter eine feste Fahrbahn, bzw. zwischen die einzelnen Schichten, aus denen diese aufgebaut sein kann, um diese in gewünschten Bereichen anzuheben, auszurichten oder auch nur zu unterfüttern,
**dadurch gekennzeichnet, daß** das einzubringende Füllmaterial in einem fluiden Trägermaterial verteilt ist und durch in der festen Fahrbahn befindliche Öffnungen an der Stelle der beabsichtigten Lageänderung eingespeist oder eingepreßt wird, wobei dem nach Absetzen des meisten Füllmaterials freigewordenen Trägermaterial durch Öffnungen in der festen Fahrbahn oder seitlich zwischen fester Fahrbahn und Untergrund die Möglichkeit geboten wird zu entweichen.

2. Verfahren nach Anspruch 1,
**dadurch gekennzeichnet, daß** alle oder die meisten Einfüllöffnungen bereits beim Herstellen der frisch verlegten festen Fahrbahn eingebaut werden, bevorzugt als ungefähr senkrechte Durchführungen runden oder polygonalen Querschnitts, die bevorzugt durch Kunststoff- oder Metallrohre ausgekleidet sein können.

3. Verfahren nach Anspruch 1,
**dadurch gekennzeichnet, daß** alle oder die meisten Einfüllöffnungen erst zur Durchführung des Verfahrens z.B. durch Bohren angebracht werden.

4. Verfahren nach mindestens einem der Ansprüche 1 bis 3,
**dadurch gekennzeichnet, daß** die feste Fahrbahn Öffnungen aufweist, die bereits bei der frisch verlegten Fahrbahn vorhanden sind, oder später angebracht werden, durch die das vom Füllmaterial größtenteils befreite fluide Trägermaterial austreten kann.

5. Verfahren nach mindestens einem der Ansprüche 1 bis 4,
**dadurch gekennzeichnet, daß** das seitlich an der festen Fahrbahn oder durch Öffnungen in der festen Fahrbahn austretende, vom Füllmaterial größtenteils befreite Trägermaterial aufgefangen und nach eventueller Abscheidung von sonstigen Beimengungen nach Zusatz und Vermischung mit neuem Füllmaterial erneut unter die feste Fahrbahn gepumpt wird.

6. Verfahren nach mindestens einem der Ansprüche 1 bis 5,
**dadurch gekennzeichnet, daß** das Trägermaterial so stark bewegt wird, daß die Absinkgeschwindigkeit des Füllmaterials im bewegten Trägermaterial größenordnungsmäßig der von Sand in bewegtem Wasser entspricht, oder geringer als diese ist.

7. Verfahren nach mindestens einem der Ansprüche 1 bis 6,
**dadurch gekennzeichnet, daß** als Füllmaterial feinkörnige Substanzen, deren Körner stark aneinander haften oder reiben, eingesetzt werden.

8. Verfahren nach mindestens einem der Ansprüche 1 bis 7,
**dadurch gekennzeichnet, daß** als Füllmaterial Sand verwendet wird, der einer besonders geeigneten Korngrößengruppe, wie z.B. Mittel- bis Grobsand, angehört, oder aber auch Recyclingglaskörner, Recyclingbetonkörner, Recyclingasphaltkörner, Recyclingkunststoffkörner, grob zermahlene Hochofenschlacke oder eine Mischung aus diesen Komponenten.

9. Verfahren nach mindestens einem der Ansprüche 1 bis 8,
**dadurch gekennzeichnet, daß** das Trägermaterial Wasser ist.

10. Verfahren nach mindestens einem der Ansprüche 1 bis 9,
**dadurch gekennzeichnet, daß** das Trägermaterial ein Gas, bevorzugt Luft, ist.

11. Verfahren nach mindestens einem der Ansprüche 1 bis 9,
**dadurch gekennzeichnet, daß** das flüssige Trägermaterial mindestens ein Flotationshilfsmittel enthält, welches, im Verein mit eingeblasenem Gas, bevorzugt Luft, hilft, das Füllmaterial durch das an dieses angebundene Gas im bewegten Trägermaterial länger in der Schwebe zu halten.

12. Verfahren nach mindestens einem der Ansprüche 1 bis 9 und 11,
**dadurch gekennzeichnet, daß** das flüssige Trägermaterial mindestens einen Zusatzstoff enthält, welcher den Strömungswiderstand der gesamten Mischung herabsetzt und ein Einströmen in kleinste Ritzen ermöglicht.

13. Verfahren nach Anspruch 12,
**dadurch gekennzeichnet, daß** der Zusatzstoff ein Polymer ist, welches nach Abfluß des Trägerfluids eine wasserlösliche Verklebung des Füllmaterials bewirkt, bzw. die Haftung zwischen den Partikeln des Füllmaterials hinreichend erhöht um einer Verschiebung bei Belastung durch fahrende Züge nur langsam nachzugeben.

14. Vorrichtung zur Durchführung des Verfahrens nach mindestens einem der Ansprüche 1 bis 13,
**dadurch gekennzeichnet, daß** mindestens ein auf Rädern auf den Schienen beweglicher Wagen mindestens eine der Vorrichtungen Vermessungsgerät, Pumpe, Mischaggregat, Verbindungsstück zu einer oder mehreren Füllöffnungen in der festen Fahrbahn, Verbindungsstück zu mindestens einer der Austrittsöffnungen des Trägermaterials in der festen Fahrbahn oder zu längs der anzuhebenden Fahrbahn befindlichen Auffangrinnen für austretendes Trägermaterial, Abscheider zum Wiedergewinnen des Trägermaterials, Halter zum Festhalten an den Gleisen, horizontal und /oder vertikal ausfahrbare Anpreßstempel zum Anpressen auf den Boden neben der anzuhebenden Fahrbahn aufweist.

15. Vorrichtung nach Anspruch 14,
**dadurch gekennzeichnet, daß** das Festhalten an den Gleisen durch an- und abschaltbare Magneten erfolgt.

16. Verfahren nach mindestens einem der Ansprüche 1 bis 13.
**dadurch gekennzeichnet, daß** an Stelle eines Füllmaterials in Trägermaterial ein aushärtbares oder konsolidierbares Füllmaterial verwendet wird.

## Claims

1. A process for introducing filler material underneath a fixed permanent way or between the individual layers of which said permanent way is constructed in order to lift, direct or simply underfill it in desired areas,
**characterised in that** the filler material to be introduced is distributed in a fluid carrier material and is fed or pressed in through openings in the fixed permanent way at the point of the intended change in position, with the carrier material released once most of the filler material has been deposited being offered the possibility of escaping through openings in the fixed permanent way or laterally between the fixed permanent way and the subsoil.

2. A process in accordance with claim 1,
**characterised in that** all or most of the filler openings are incorporated at the time of the construction of the freshly laid fixed permanent way, preferably as approximately vertical ducts of round or polygonal cross-section which can preferably be clad with plastic or metal pipes.

3. A process in accordance with claim 1,
**characterised in that** all or most of the filler openings are not made until the process is to be carried out, e.g. by drilling.

4. A process in accordance with at least one of claims 1 to 3,
**characterised in that** the fixed permanent way has openings which are already present in the freshly laid permanent way or are made later, through which the fluid carrier material largely relieved of filler material can escape.

5. A process in accordance with at least one of claims 1 to 4,
**characterised in that** the carrier material relieved of most of the filler material escaping laterally from the fixed permanent way or through openings in the fixed permanent way is collected and, after the possible separation of miscellaneous constituents after the addition and mixing in of new filler material, pumped under the fixed permanent way once again.

6. A process in accordance with at least one of claims 1 to 5,
**characterised in that** the carrier material is moved so strongly that the falling speed of the filler material in the moved carrier material corresponds in order of magnitude to that of sand in moved water or is less than this.

7. A process in accordance with at least one of claims 1 to 6,
**characterised in that** fine-grained substances with grains which adhere to or rub against each other strongly are used as the filler material.

8. A process in accordance with at least one of claims 1 to 7,
**characterised in that** sand belonging to a particularly suitable grain size group such as medium or coarse sand, for example, is used as the filler material, or alternatively recycled glass grains, recycled concrete grains, recycled asphalt grains, recycled plastic grains, coarsely milled blast furnace slag or a mixture of these components.

9. A process in accordance with at least one of claims 1 to 8,
**characterised in that** the carrier material is water.

10. A process in accordance with at least one of claims 1 to 9,
**characterised in that** the carrier material is a gas, preferably air.

11. A process in accordance with at least one of claims 1 to 9,
**characterised in that** the liquid carrier material contains at least one flotation agent which in association with blown-in gas, preferably air, helps to hold the filler material in suspension in the moved carrier material for longer by means of the gas bound to it.

12. A process in accordance with at least one of claims 1 to 9 and 11,
**characterised in that** the liquid carrier material contains at least one additive which reduces the flow resistance of the whole mixture and enables it to flow into tiny cracks.

13. A process in accordance with claim 12,
**characterised in that** the additive is a polymer which, once the carrier fluid has been discharged, causes a water-soluble conglutination of the filler material and increases the adherence between the particles of filler material sufficiently so that it yields only slowly under the load of moving trains.

14. A device to carry out the process in accordance with at least one of claims 1 to 13,
**characterised in that** at least one carriage which can move on rails along the rails features at least one of the following devices: pump, surveying device, mixing device, connector to one or more filler openings in the fixed permanent way, connector to at least one of the discharge openings for the carrier material in the fixed permanent way or to collection channels for discharging carrier material located along the permanent way to be raised, separators for recovering the carrier material, retaining device to hold it to the tracks, horizontally and/or vertically extendible contact pressure stamps to press on the ground next to the permanent way to be raised.

15. A device in accordance with claim 14,
**characterised in that** the holding to the tracks is effected by means of magnets which can be switched on and off.

16. A process in accordance with at least one of claims 1 to 13,
**characterised in that** a thermosetting or consolidating filler material is used instead of a filler material in carrier material.

## Revendications

1. Procédé de mise en place d'un matériau de remplissage sous une voie de circulation solide, ou entre les différentes couches dont celle-ci peut être constituée, afin de la relever, l'ajouter ou uniquement la combler dans des zones souhaitées, **caractérisé en ce que** le matériau de remplissage à introduire est réparti dans un matériau de support fluide et est introduit ou injecté sous pression dans les zones où il est prévu de faire varier la position à travers des orifices situés dans la voie de circulation solide, la possibilité étant offerte, au matériau de support libéré après la sédimentation de la plus grande partie du matériau de remplissage, de s'échapper par des orifices réalisés dans la voie de circulation solide ou latéralement entre la voie de circulation solide et la couche sous-jacente.

2. Procédé selon la revendication 1, **caractérisé en ce que** tous ou la plupart des orifices de remplissage sont déjà réalisés au cours de la fabrication de la voie de circulation solide qui vient d'être posée, de préférence sous forme de passages verticaux à section ronde ou polygonale, qui peuvent être revêtus de préférence par des tubes en matière plastique ou des tubes métalliques.

3. Procédé selon la revendication 1, **caractérisé en ce que** tous ou la plupart des orifices d'admission sont réalisés, par exemple par perçage seulement au moment de la mise en oeuvre du procédé.

4. Procédé selon l'une au moins des revendications 1 à 3, **caractérisé en ce que** la voie de circulation solide comporte des orifices, qui sont déjà présents dans la voie qui vient d'être posée, ou qui sont réalisés ultérieurement, à travers lesquels peut sortir le matériau de support fluide, libéré de la plus grande partie du matériau de remplissage.

5. Procédé selon l'une au moins des revendications 1 à 4, **caractérisé en ce que** le matériau de support fluide, libéré de la plus grande partie du matériau de remplissage et sortant sur les côtés de la voie de circulation solide ou à travers des orifices réalisés dans la voie de circulation solide, est recueilli et, après une éventuelle sédimentation d'autres matières contenues, est à nouveau acheminé par pompage sous la voie de circulation solide après addition et mélange avec un nouveau matériau de remplissage.

6. Procédé selon l'une au moins des revendications 1 à 5, **caractérisé en ce que** le matériau de support est déplacé avec une telle force que la vitesse de sédimentation du matériau de remplissage dans le matériau de support en mouvement atteint une valeur égale ou inférieure à celle du sable dans l'eau en mouvement.

7. Procédé selon l'une au moins des revendications 1 à 6, **caractérisé en ce que** le matériau de remplissage utilisé est formé par des matières à grains fins, dont les grains adhèrent ou frottent fortement les uns contre les autres.

8. Procédé selon l'une au moins des revendications 1 à 7, **caractérisé en ce que** le matériau de remplissage utilisé est formé par du sable, qui appartient à un groupe de granulométrie particulièrement approprié, tel que le sable moyen ou grossier, mais aussi par des granulats de verre recyclé, des granulats de béton recyclé, des granulats d'asphalte recyclé, des granulats de matière plastique recyclée, des scories de haut-foumeau finement moulues ou un mélange de ces composants.

9. Procédé selon l'une au moins des revendications 1 à 8, **caractérisé en ce que** le matériau de support est l'eau.

10. Procédé selon l'une au moins des revendications 1 à 9, **caractérisé en ce que** le matériau de support est un gaz, de préférence l'air.

11. Procédé selon l'une au moins des revendications 1 à 10, **caractérisé en ce que** le matériau de support liquide contient au moins un adjuvant de flottation qui, combiné au gaz insufflé, de préférence l'air, aide à maintenir plus longtemps le matériau de remplissage, au moyen du gaz lié à celui-ci, en suspension dans le matériau de support en mouvement.

12. Procédé selon l'une au moins des revendications 1 à 9 et 11, **caractérisé en ce que** le matériau de support liquide contient au moins un adjuvant qui diminue la résistance de l'ensemble du mélange à l'écoulement et permet un afflux dans les fissures les plus minces.

13. Procédé selon la revendication 12, **caractérisé en ce que** l'adjuvant est un polymère, qui, après l'évacuation du fluide de support, produit un collage, soluble dans l'eau, du matériau de remplissage ou augmente suffisamment l'adhérence entre les particules du matériau de remplissage pour ne suivre que lentement un déplacement dû à la sollicitation exercée par des trains roulant sur la voie.

14. Dispositif destiné à la mise en oeuvre du procédé selon l'une au moins des revendications 1 à 13, **caractérisé en ce qu'**au moins un véhicule monté sur roues, pouvant se déplacer sur les rails, comporte au moins l'un des dispositifs suivants : instrument de mesure, pompe, dispositif de mélange, pièce de raccord vers un ou plusieurs orifices de remplissage situés dans la voie de circulation solide, pièce de raccord vers au moins un des orifices de sortie du matériau de support situés dans la voie de circulation solide ou vers des caniveaux destinés à recueillir le matériau de support sortant et disposés le long de la voie à relever, dispositif de séparation pour le recyclage du matériau de remplissage, dispositif de retenue pour la fixation sur les rails, organes de poussée extractibles horizontalement et/ou verticalement et destinés à pousser sur le sol à côté de la voie de circulation à relever.

15. Dispositif selon la revendication 14, **caractérisé en ce que** la fixation sur les rails est réalisée au moyen d'aimants à connecter et déconnecter.

16. Procédé selon l'une au moins des revendications 1 à 13, **caractérisé en ce qu'**au lieu d'utiliser un matériau de remplissage contenu dans un matériau de support, il est possible d'utiliser un matériau de remplissage durcissant ou consolidable.
